# EUROPÄISCHE PATENTSCHRIFT

(11) **EP 1 834 024 B1**
(45) Veröffentlichungstag und Bekanntmachung des Hinweises auf die Patenterteilung: **23.09.2009**
(21) Anmeldenummer: 05850169.3
(22) Anmeldetag: 17.12.2005
(51) Int. Cl.: D06C 5/00

(54) **RUNDBREITHALTER ZUM BEHANDELN TEXTILER SCHLAUCHWARE**
CIRCULAR EXPANDER FOR TREATING TUBULAR FABRIC
GABARIT CIRCULAIRE POUR FAÇONNER UN TEXTILE TUBULAIRE

(30) Priorität: 23.12.2004 DE 102004061991
(43) Veröffentlichungstag der Anmeldung: 19.09.2007
(73) Patentinhaber: Lindauer Dornier GmbH, 88129 Lindau (DE)
(72) Erfinder: HOSTENKAMP, Oliver, 88131 Lindau (DE)
(86) Internationale Anmeldenummer: PCT/DE2005/002275
(87) Internationale Veröffentlichungsnummer: WO 2006/066550

(56) Entgegenhaltungen:
- EP-A- 0 473 231
- EP-A- 1 308 549
- DE-A1- 4 210 741
- DE-C1- 3 732 754
- US-A- 4 686 404
- US-A- 5 844 339

## Beschreibung

Die Erfindung betrifft einen Rundbreithalter zum Behandeln textiler Schlauchware nach dem Oberbegriff des Anspruchs 1.

Ein derartiger Rundbreithalter ist aus der EP 1 308 549 A2 bekannt. Darin sind Rundbreithalter mit Magnetlagerungen für den zentralen Träger beschrieben, die wahlweise mit Permanentmagneten und/oder mit Elektromagneten bestückt sind, die eine an Gewicht und Belastung des Rundbreithalters anpassbare Lagerung ermöglichen und dabei einen hinreichenden Warenspalt ausbilden. Sowohl das wenigstens eine Schlauchware-Einlaufteil als auch das wenigstens eine Schlauchware-Auslaufteil sind dabei erste mit Magneten bestückte Teile, die unter Ausbildung eines Warenspaltes von wenigstens einem zweiten mit Magneten bestückten Schlauchware Einlaufteil und Schlauchware-Auslaufteil umgriffen sind, und wobei die Magnete der Teile gleiche Polarität aufweisen. Durch die gleiche Polarität der gegenüberliegend angeordneten Magnete entstehen abstoßende Kräfte, welche die Ausbildung des Warenspaltes bewirken. Bekannt sind auch aus DE 103 22 231 und DE 103 46 059 Rundbreithalter mit vergleichbarem Aufbau.

Die EP 0 473 231 A1, die DE 42 10 741 A1 sowie die US 5 844 339 und US 4 686 404 beschreiben aktive Magnetlagerungen mit Abstandsensoren zur Erzeugung einer stabilen Lage eines schwebend gehaltenen Körpers. Keine dieser Druckschriften hat jedoch einen Bezug auf Rundbreithalter und deren Besonderheiten.

Aus der DE 37 32 754 C1 ist ein schwebend gehaltener Rundbreithalter als Teil einer Trockenanlage für textile Schlauchware bekannt. Darin sind Rundbreithalter beschrieben, bei denen sowohl an der Schlauchwaren-Einlaufseite, als auch der Schlauchwaren-Auslassseite Rollenlagerungen zur Ausbreitung der Schlauchware vorgesehen sind. Die Rollenlagerungen weisen jeweils ein Stützrollenpaar und ein Fixierrollenpaar auf, zwischen denen die Schlauchware geführt ist.

Beide vorgenannte Lösungen für Rundbreithalter haben jedoch den Nachteil, dass eine stabile Positionierung des Rundbreithalters in seiner Lagerung nur mit aufwändigen Einstellarbeiten erreicht werden kann. Zudem werden der aufwändig eingestellte Schwebezustand des Rundbreithalters, insbesondere bei magnetischer Lagerung, und der dadurch entstandene Warenspalt durch äußere Einflüsse, z.B. von der durchlaufenden Ware, nachteilig beeinflusst und damit instabil.

Der Erfindung liegt daher die Aufgabe zu Grunde, eine aus dem Stand der Technik bekannte Rundbreithaltereinheit derart weiterzubilden, dass ein einfach einzustellender, kontinuierlicher Warendurchlauf ermöglicht wird, ohne die Qualität der durchlaufenden Schlauchware zu beeinträchtigen.

Erfindungsgemäß wird die Aufgabe durch die im kennzeichnenden Teil des Anspruchs 1 angegebenen Merkmale gelöst.

Nach der Erfindung wird der Schlauchware-Einlauf am unteren Ende des vertikal angeordneten Rundbreithalters als Magnetlagerung und der gegenüberliegende, obere Schlauchware-Auslauf als Rollenlagerung ausgeführt.

Die anziehenden Magnetkräfte am unten liegenden Schlauchware-Einlauf des Rundbreithalters halten diesen in einer vorgegebenen Position, so dass dort ein gerader erster Warenspalt entsteht, den die Ware nahezu berührungslos und unbeeinträchtigt in ihrer Qualität durchläuft. Die Reibung zwischen Ware und Maschinenteilen wird durch den ungehinderten Einlauf so minimiert, dass qualitätsmindernde Verspannungen und Markierungen in der Ware vermieden werden.

Der erste Warenspalt wird durch die Regelung der Magnetkraft an den Elektromagneten konstant gehalten. Abhängig von den Signalen aus der Messung der Abstandssensoren werden die Elektromagneten von einem geeigneten Regler so mit elektrischer Energie versorgt, dass sich der vorgegebene erste Warenspalt einstellt. Dadurch entfallen aufwändige mechanische Ausricht- und Einstellarbeiten. Während des Produktionsbetriebs wird der Rundbreithalter durch die Magnetkräfte in der Schwebe gehalten. Die Regelung der Magnetlagerung reagiert auf veränderte äußere Einflüsse, wie z.B. veränderten Warenzug von oben oder unten, und regelt die Zufuhr elektrischer Energie zu den Magneten entsprechend nach.

Die Rollenlagerung am anderen Ende des Rundbreithalters sorgt für ausreichende Führung während des laufenden Betriebs und stabilisiert den Breithalter gegen äußere Einflüsse wie z.B. Kräfte, verursacht durch Unregelmäßigkeiten in der Warenspannung und/oder Warenstruktur.

Mit Hilfe der Hubvorrichtung kann die Rollenlagerung positioniert werden. Durch die optimale Positionierung der oben liegenden Rollenlagerung im Bezug auf den darunter angeordneten, in der Magnetlagerung fixierten Rundbreithalter können die Fixierwalzen der Rollenlagerung "freigefahren" werden. Auf diese Weise ist der zweite Warenspalt zwischen den Fixierwalzen und den Stützrollen einstellbar. Dadurch wird die Flächenpressung der Ware beim Durchlaufen der Rollenlagerung minimiert und dauerhafte Einwirkungen auf die Qualität der Ware werden vermieden.

Bei Ausfall der Magnetkraft, z.B. durch Stromausfall an den Elektromagneten, sorgt die Rollenlagerung dafür, dass sich der Rundbreithalter gegen gehäusefeste Bauteile abstützen kann.

Weitere ausgestaltende Merkmale und Vorteile, der Erfindung gehen aus den abhängigen Patentansprüchen, der Erfindungsbeschreibung und den Zeichnungsfiguren hervor.

Die Erfindung wird nachstehend anhand eines Ausführungsbeispiels näher erläutert.

In den Zeichnungen zeigen:
- Figur 1: eine Rundbreithaltereinheit, die eingangsseitig, unten mit Magnetlagerung und ausgangsseitig, oben mit Rollenlagerung ausgeführt ist,
- Figur 2: die Einzelheit der Magnetlagerung gemäß Schnitt A-A in Figur 3,
- Figur 3: die Ansicht der Magnetlagerung gemäß Schnitt B-B in Figur 2.

Die In Figur 1 dargestellte Rundbreithaltereinheit 1 umfasst im wesentlichen den vertikal angeordneten Rundbreithalter 2 mit veränderlichem Durchmesser, welcher über einen zentralen, teleskopartigen Träger 3 im unten angeordneten Schlauchware-Einlauf 4 und im oben angeordneten Schlauchware-Auslauf 5 gelagert ist.

Die schlauchförmige Ware 12 wird über eine mittig, unterhalb der Rundbreithaltereinheit 1 angeordnete Einlaufwalze 6 dem Rundbreithalter zugeführt.

Der Schlauchware-Einlauf 4 besteht im wesentlichen aus dem zentral angeordneten, rotationssymmetrischen Körper 7, der starr verbunden ist mit dem unteren Ende des zentralen Trägers 3, und der durch den ersten Warenspalt 14.1 getrennten, außen liegenden Magnetlagerung 8.

Der Schlauchware-Auslauf 5 besteht im wesentlichen aus einer, an sich bekannten, Rollenlagerung 9, bestehend aus Paaren von Stützrollen und Fixierwalzen, zwischen denen durch das Anheben des Rundbreithalters mittels der Magnetkräfte ein zweiter Warenspalt 14.2 entsteht, durch den die Schlauchware durchgeführt wird.

Die schlauchförmige Ware 12 wird über eine mittig, oberhalb der Rundbreithaltereinheit 1 angeordnete Abzugswalze 10 wieder flachgebreitet und aus der Rundbreithaltereinheit abgeführt.

Am Schlauchware-Auslauf 5 ist eine an sich bekannte Hubvorrichtung 11 montiert. Diese steht über die Rollenlagerung 9 mit dem Rundbreithalter 2 in Verbindung. Durch Anheben und Absenken der Rollenlagerung 9 kann der Durchmesser des Rundbreithalters 2 verändert werden.

Eine an sich bekannte, nicht dargestellte Arretiervorrichtung am zentralen Träger sorgt dafür, dass der gewählte Durchmesser des Rundbreithalters während der Warenführung erhalten bleibt.

Figur 2 zeigt Einzelheiten der geregelten Magnetlagerung im Schlauchware Einlauf gemäß Schnitt A-A in Figur 3.

Mittig angeordnet ist der rotationssymmetrische Körper 7, welcher starr verbunden ist mit dem unteren Ende des zentralen, teleskopartigen Trägers 3 des Rundbreithalters. Durch den ersten Warenspalt 14.1 getrennt ist außen die Magnetlagerung 8 angeordnet. Die Magnetlagerung 8 besteht im wesentlichen aus zwei Modulen 8.1. Jedes dieser Module 8.1 ist mit Elektromagneten 8.2 und Abstandssensoren 8.3 ausgestattet. Die Komponenten des Regelkreises sind durch geeignete Energie- und Steuerleitungen miteinander verbunden. Eine Stromquelle 8.5 sorgt für die notwendige Stromzufuhr zu allen Regelkreisen. Der schematisch dargestellte Regler 8.4 nimmt die Signale aus der Messung der Abstandssensoren 8.3 auf und regelt entsprechend den Signalen die Stromzufuhr zu dem betreffenden Elektromagneten, so dass sich der vorgegebene erste Warenspalt 14.1 einstellt. Die Module 8.1 sind starr mit den gestellfesten Rahmenteilen 13 verbunden.

Figur 3 zeigt Einzelheiten der Magnetlagerung im Schlauchware-Einlauf gemäß Schnitt B-B in Figur 2.

Zentral angeordnet ist der rotationssymmetrische Körper 7, welcher in dieser Ausführung als Hohlkörper ausgebildet ist. Durch den ersten Warenspalt 14.1 getrennt ist außen, den Körper 7 umgreifend, die Magnetlagerung 8 angeordnet. Die Magnetlagerung 8 besteht im wesentlichen aus den Modulen 8.1. Jedes der Module 8.1 ist mit zwei Regelkreisen ausgestattet. Jeder Regelkreis besteht aus einem Elektromagneten 8.2, einem Abstandssensor 8.3 und einem Regler, der hier nicht dargestellt ist. Die Module 8.1 sind starr mit den gestellfesten Rahmenteilen 13 verbunden.

Die strukturelle Ausbildung des Rundbreithalters 2 ist bekannt, deshalb wird hier nicht im Detail darauf eingegangen.

## Patentansprüche

1. Rundbreithalter zum Behandeln textiler Schlauchware (12) umfassend
einen teleskopartig verschiebbaren zentralen Träger (3), an dem nach außen spreizbare Abstützungen angelenkt sind, wobei die Abstützungen mit Elementen zur Längsführung der Schlauchware (12) verbunden sind,
eine an dem einen Ende des zentralen Trägers (3) als Schlauchware-Einlauf (4) ausgebildete erste Einrichtung zum Zuführen der Schlauchware (12),
eine an dem anderen Ende des zentralen Trägers (3) als Schlauchware-Auslauf (5) ausgebildete zweite Einrichtung zum Abführen der Schlauchware (12),
eine an der zweiten Einrichtung angreifende Hubvorrichtung (11) zum Einstellen der Größe der Rundausbreitung und
eine mit dem zentralen Träger (3) wirkverbundene Vorrichtung zur Arretierung der eingestellten Größe der Rundausbreitung,
wobei die erste Einrichtung aus einem, an dem unteren freien Ende des zentralen Trägers (3) angeordneten zumindest teilweise aus einem ferromagnetischen Werkstoff bestehenden, vorzugsweise rotationssymmetrischen Körper (7),
sowie aus mit Elektromagneten (8.2) bestückten Modulen (8.1) besteht, welche Module (8.1) den Körper (7) unter Ausbildung eines ersten Warenspaltes (14.1) teilweise umgreifen, und wobei die Elektromagnete (8.2) magnetische Kräfte ausbilden, welche am Körper (7) angreifen und **dadurch** ein Magnetlager für den zentralen Träger (3) bilden,
**dadurch gekennzeichnet,**
**dass** jedes der Module (8.1) Abstandssensoren (8.3) zur Regelung der magnetischen Kräfte der Elektromagnete (8.2) besitzt, und
**dass** die an dem oberen freien Ende des zentralen Trägers (3) angeordnete Einrichtung eine Rollenlagerung (9) ist, welche aus Paaren von Stützrollen und Fixierwalzen besteht und dass der zwischen den Paaren von Stützrollen und Fixierwalzen gebildete, zweite Warenspalt (14.2) über die Positionierung der Rollenlagerung in Bezug auf den Rundbreithalter mittels der Hubvorrichtung einstellbar ist.

2. Rundbreithatter nach Patentanspruch 1, **dadurch gekennzeichnet, dass** der Körper (7) einen rotationssymmetrischen Außenumfang hat.

3. Rundbreithalter nach einem der Patentansprüche 1 oder 2, **dadurch gekennzeichnet, dass** der erste Warenspalt (14.1) gerade verläuft.

4. Rundbreithalter nach einem oder mehreren der Patentansprüche 1 bis 3, **dadurch gekennzeichnet, dass** der Körper (7) vollständig aus ferromagnetischem Werkstoff besteht.

5. Rundbreithalter nach einem oder mehreren der Patentansprüche 1 bis 4, **dadurch gekennzeichnet, dass** in dem Außenumfang des Körpers (7) ferromagnetische oder permanentmagnetische Elemente integriert sind.

6. Rundbreithalter nach einem oder mehreren der Patentansprüche 1 bis 5, **dadurch gekennzeichnet, dass** zusätzlich zu den Elektromagneten (8.2) auch Permanentmagnete in den Modulen (8.1) integriert sind.

7. Rundbreithalter nach einem oder mehreren der Patentansprüche 1 bis 6, **dadurch gekennzeichnet, dass** jeweils ein Elektromagnet (8.2) und ein Abstandssensor (8.3) zusammen mit einem Regler (8.4) einen Regelkreis bilden.

8. Rundbreithalter nach Anspruch 7, **dadurch gekennzeichnet, dass** ein Regler (8.4) alle Regelkreise der Magnetlagerung (8) steuert.

## Claims

1. Circular expander for treating textile tubular fabric (12) comprising
a telescopically slidably displaceable central carrier (3), on which outwardly spreadable supports are articulated, whereby the supports are connected with elements for the longitudinal guidance of the tubular fabric (12),
a first device, embodied at the one end of the central carrier (3) as a tubular fabric entry (4), for delivering the tubular fabric (12),
a second device, embodied at the other end of the central carrier (3) as a tubular fabric exit (5), for discharging the tubular fabric (12),
a lifting apparatus (11), engaging on the second device, for adjustingly setting the size of the circular spread, and
an apparatus, operatively connected with the central carrier (3), for locking the adjusted set size of the circular spread,
whereby the first device consists of a preferably rotationally symmetrical body (7) arranged at the lower free end of the central carrier (3) and consisting at least partially of a ferromagnetic material, as well as of modules (8.1) equipped with electromagnets (8.2), which modules (8.1) partially surround the body (7) while forming a first fabric gap (14.1), and
whereby the electromagnets (8.2) embody magnetic forces, which act on the body (7) and thereby form a magnetic bearing for the central carrier (3),
**characterized in that**
each of the modules (8.1) possesses spacing distance sensors (8.3) for regulating the magnetic forces of the electromagnets (8.2), and
the device arranged on the upper free end of the central carrier (3) is a roller bearing (9), which consists of pairs of supporting rollers and fixing rollers, and
the second fabric gap (14.2) formed between the pairs of supporting rollers and fixing rollers is adjustable via the positioning of the roller bearing in relation to the circular expander by means of the lifting apparatus.

2. Circular expander according to patent claim 1, **characterized in that** the body (7) has a rotationally symmetrical outer circumference.

3. Circular expander according to one of the patent claims 1 or 2, **characterized in that** the first fabric gap (14.1) extends straight.

4. Circular expander according to one or more of the patent claims 1 to 3, **characterized in that** the body (7) consists completely of ferromagnetic material.

5. Circular expander according to one or more of the patent claims 1 to 4, **characterized in that** ferromagnetic or permanent magnetic elements are integrated into the outer circumference of the body (7).

6. Circular expander according to one or more of the patent claims 1 to 5, **characterized in that**, in addition to the electromagnets (8.2), also permanent magnets are integrated in the modules (8.1).

7. Circular expander according to one or more of the patent claims 1 to 6, **characterized in that** respectively one electromagnet (8.2) and one spacing distance sensor (8.3) together with a regulator (8.4) form a closed control or regulating loop.

8. Circular expander according claim 7, **characterized in that** one regulator (8.4) controls all regulating loops of the magnetic bearing (8).

## Revendications

1. Régulateur de largeur circulaire pour le traitement d'un produit textile tubulaire (12) comprenant
un support central pouvant coulisser de manière télescopique (3) sur lequel sont articulés des appuis extensibles vers l'extérieur, les appuis étant reliés à des éléments pour la conduite longitudinale du produit tubulaire (12),
un premier mécanisme configuré, sur une première extrémité du support central (3), comme une entrée du produit tubulaire (4), pour la conduite du produit tubulaire (12),
un deuxième mécanisme configuré, sur l'autre extrémité du support central (3), comme une sortie pour le produit tubulaire (5), pour l'évacuation du produit tubulaire (12),
un dispositif de levage (11) accolé au deuxième mécanisme pour le réglage de la grandeur de l'élargissement circulaire, et
un dispositif relié dans le travail au support central (3) pour l'arrêt de la grandeur réglée de l'élargissement circulaire,
le premier mécanisme étant constitué d'un corps de préférence symétrique rotatif (7) agencé à l'extrémité libre inférieure du support central (3) et fait au moins partiellement d'un matériau ferromagnétique,
et constitué de modules (8.1) munis d'électro-aimants (8.2), lesquels modules (8.1) enveloppent partiellement le corps (7) en formant un premier écartement de produit (14.1), et les électro-aimants (8.2) produisent des forces magnétiques qui restent collées au corps (7) en formant ainsi un palier magnétique pour le support central (3),
**caractérisé en ce que**
chacun des modules (8.1) possède des capteurs de distance (8.3) pour le réglage des forces magnétiques des électro-aimants (8.2), et
**en ce que** le mécanisme agencé à l'extrémité libre supérieure du support central (3) est une assise de galet (9), laquelle est constituée de paires de galets d'appui et de rouleaux de fixation et **en ce que** le deuxième écartement de produit (14.2) formé entre les paires de galets d'appui et de rouleaux de fixation, est réglable par le positionnement de l'assise de galet par rapport au régulateur de largeur circulaire au moyen du dispositif de levage.

2. Régulateur de largeur circulaire selon la revendication 1, **caractérisé en ce que** le corps (7) a un contour extérieur rotatif symétrique.

3. Régulateur de largeur circulaire selon l'une des revendications 1 ou 2, **caractérisé en ce que** le premier écartement de produit (14.1) évolue en ligne droite.

4. Régulateur de largeur circulaire selon l'une ou plusieurs des revendications 1 à 3, **caractérisé en ce que** le corps (7) est entièrement constitué d'un matériau ferromagnétique.

5. Régulateur de largeur circulaire selon l'une ou plusieurs des revendications 1 à 4, **caractérisé en ce que** des éléments ferromagnétiques ou magnétiques en permanence sont intégrés dans le contour extérieur du corps (7).

6. Régulateur de largeur circulaire selon l'une ou plusieurs des revendications 1 à 5, **caractérisé en ce qu'**en plus des électro-aimants (8.2), des aimants permanents sont également intégrés aux modules (8.1).

7. Régulateur de largeur circulaire selon l'une ou plusieurs des revendications 1 à 6, **caractérisé en ce que** chaque fois un électro-aimant (8.2) et un capteur de distance (8.3) forment avec un régulateur (8.4) une boucle d'asservissement.

8. Régulateur de largeur circulaire selon la revendication 7, **caractérisé en ce qu'**un régulateur (8.4) commande toutes les boucles d'asservissement du palier magnétique (8).
